# EUROPÄISCHE PATENTSCHRIFT

(11) **EP 3 742 466 B1**
(45) Veröffentlichungstag und Bekanntmachung des Hinweises auf die Patenterteilung: **09.08.2023**
(21) Anmeldenummer: 19176371.3
(22) Anmeldetag: 24.05.2019
(51) Int. Cl.: H01H 47/00

(54) **SCHALTANORDNUNG ZUM GEMÄSS EINER SICHERHEITSVORSCHRIFT SICHEREN SCHALTEN EINES ELEKTRISCHEN VERBRAUCHERS**
SWITCHING ASSEMBLY FOR SECURE SWITCHING OF AN ELECTRICAL CONSUMER ACCORDING TO A SAFETY GUIDELINE
ENSEMBLE DE CIRCUIT PERMETTANT DE COMMUTER DE MANIÈRE SÉCURISÉE UN CONSOMMATEUR ÉLECTRIQUE SELON UNE MESURE DE SÉCURITÉ

(43) Veröffentlichungstag der Anmeldung: 25.11.2020
(73) Patentinhaber: Wieland Electric GmbH, 96052 Bamberg (DE)
(72) Erfinder: Lindner, Andreas, 7113 Weppersdorf (AT); Woortmann, Frank, 96056 Bamberg (DE)
(74) Vertreter: 2K Patentanwälte Blasberg Kewitz & Reichel

(56) Entgegenhaltungen:
- DE-A1- 3 541 338
- DE-A1- 19 750 958
- DE-A1- 19 935 639
- DE-A1-102005 014 125

## Beschreibung

Die Erfindung betrifft eine Schaltanordnung zum gemäß einer Sicherheitsvorschrift sicheren Schalten eines elektrischen Verbrauchers, umfassend: ein erstes Wechslerrelais, einen ersten Anschluss für einen ersten Sicherheitsschalter, einen zweiten Anschluss für einen externen Wiederanlaufschalter, einen dritten Anschluss für einen Aktor, und einen ersten internen Wiederanlaufschalter, wobei eine erste Erregerspule des ersten Wechslerrelais derart mit dem ersten Anschluss und mit dem internen Wiederanlaufschalter verbunden ist, dass ein Stromfluss durch die erste Erregerspule nur dann bewirkt wird, wenn der erste Sicherheitsschalter in einem vorgegebenen Schaltzustand ist und wenn der erste interne Wiederanlaufschalter einen Schaltvorgang erfährt.

Im industriellen Bereich werden Sicherheitsrelais verwendet, um elektrische Verbraucher sicher ein- und auszuschalten, die Gefahrenpotential für Mensch und Material bergen. Derartige elektrische Verbraucher sind z.B. Pressen, Fräswerkzeuge, Brenner etc. Hierzu wird die Stromversorgung für den elektrischen Verbraucher über Aktoranschlüsse des Sicherheitsrelais gesteuert, die zur Erfüllung der einschlägigen Sicherheitsvorschriften und -zertifizierungen hinsichtlich der funktionalen Sicherheit ausgelegt sind (EN ISO 13849, EN/IEC 61508, EN/IEC 61511, EN/IEC 62061 etc.).

Sicherheitssteuerungen weisen üblicherweise eine Anzahl von Anschlüssen für die Arbeitskontakte eines Sicherheitsschalters auf. Unter einem Anschluss wird hierbei jegliche Klemmenanordnung verstanden, die eine Abfrage des Schaltzustands der Sicherheitsschalters ermöglicht. Dies kann z.B. auch eine einzelne Klemme bei definierten Potentialniveaus je Schaltzustand sein, in der Regel werden aber zwei Klemmen vorhanden sein, die über den Sicherheitsschalter miteinander verbunden sind. Der Sicherheitsschalter kann z.B. ein Not-Aus-Schalter sein, eine Positions- oder Stellungsüberwachung z.B. einer Schutztür, eine Lichtschranke, eine Schaltmatte etc. Der Sicherheitsschalter hat dabei üblicherweise eine je nach Anwendung zu bestimmende Stellung "sicher", z.B. Lichtschranke nicht unterbrochen, d.h. keine Person im Gefahrenbereich, und eine Stellung "nicht sicher", z.B. Schutztürposition offen, d.h. Gefahr. Typischerweise soll die Stromzufuhr zu dem elektrischen Verbraucher dann unterbrochen werden, wenn das Sicherheitsschaltelement nicht mehr in der Position "sicher" ist.

Die oben genannten Normen definieren in der Regel bestimmte Stufen (in der EN ISO 13849: Performance Level) der Sicherheit, deren Erforderlichkeit je nach Anwendungsfall bestimmt wird. Dies geschieht mittels einer Bewertung des Risikos anhand von Schadensausmaß, Häufigkeit und Aufenthaltsdauer und Möglichkeit zur Vermeidung der Gefährdung. Abhängig von der geforderten Sicherheitsstufe ergeben sich dann für das Sicherheitsrelais entsprechende Anforderungen, um diese Stufe zu erfüllen. In höheren Stufen ist es dabei erforderlich, dass das Sicherheitsrelais ein Verschweißen eines Relaiskontakts beherrschen kann. Dabei soll nicht nur gewährleistet sein, dass trotz des genannten Fehlers ein sicheres Abschalten des elektrischen Verbrauchers erfolgt, sondern dass insbesondere auch ein Wiedereinschalten des elektrischen Verbrauchers vermieden wird.

Hierfür wurden in der Vergangenheit häufig sogenannte zwangsgeführte Relais (auch. Relais mit zwangsgeführten Kontakten) verwendet. Ein zwangsgeführtes Relais weist einen Schließer- und einen Öffnerkontakt auf, die derart mechanisch miteinander verbunden sind, dass verhindert wird, dass Schließer und Öffner gleichzeitig geschlossen sind. Hierdurch steht ein Kontakt für die eigentliche Schaltfunktion zur Verfügung, währende der andere Kontakt zur Überprüfung des Schaltzustands in Verbindung mit einer geeigneten Schaltung verwendet werden kann.

Eine derartiges zwangsgeführtes Relais ist zwar sehr zuverlässig, jedoch technisch vergleichsweise aufwändig. Es gibt daher Bestrebungen, entsprechend überprüfbare Schaltungen auch ohne zwangsgeführte Relais, nämlich mit gewöhnlichen Wechslerrelais auszuführen. Aus der EP 3051554 A1 ist es beispielsweise bekannt, den Aktoranschluss über zwei in Reihe geschaltete Wechslerrelais zu schalten und dabei den jeweils anderen Pfad der Wechslerrelais abzufragen. In der dort offenbarten Schaltung wird genau der oben beschriebene Effekt erzielt, dass nämlich ein Wiedereinschalten der Relais nach Betätigung des "Reset Switch" verhindert wird, wenn die Abfrage des anderen Pfades der Wechslerrelais feststellt, dass ein Relais verschweißt ist.

Zwar vermeidet die dort beschriebene Schaltung die Verwendung von zwangsgeführten Relais, allerdings sind zu ihrer Realisierung Mikrocontroller erforderlich. Die dort beschriebene Schaltung erkauft eine technische Vereinfachung auf mechanischer Seite somit mit einer höheren Komplexität hinsichtlich der Steuerung, nämlich durch den Umstieg auf Digitaltechnik.

Weiterhin offenbart die Druckschrift DE102005014125 A1 eine Schaltanordnung zum funktional sicheren Schalten eines elektrischen Verbrauchers, die dem Oberbegriff des Anspruchs 1 entspricht.

Vor diesem Hintergrund ist es Aufgabe der Erfindung, eine Schaltanordnung der eingangs genannten Art anzugeben, die sich für höhere Sicherheitsstufen eignet und dabei ohne mechanisch komplexe oder digitalelektronische Bauteile auskommt.

Diese Aufgabe wird durch die Schaltanordnung gemäß des unabhängigen Anspruchs 1 gelöst. Vorteilhafte Ausgestaltungen sind Gegenstand der abhängigen Ansprüche.

Die Erfindung geht dabei von der Überlegung aus, dass ein Entfall technisch komplexer Bauteile wie zwangsgeführter Relais unter gleichzeitigem Verzicht auf Mikrocontroller nur dadurch erreicht werden könnte, wenn das gewünschte Ziel des Aufdeckens eines verschweißten Relais auf anderem Wege als im Stand der Technik erreicht würde. Hierbei wurde erkannt, dass der Stand der Technik im Wesentlichen stets darauf basiert, durch Überprüfung von Schaltwegen ein Verschweißen des Relais erst einmal zu erkennen, und dann in Reaktion darauf eine entsprechende sichere Abschaltung einzuleiten. In völligem Gegensatz hierzu wurde beim hier beschriebenen Konzept das Ziel verfolgt, ein Wiedereinschalten durch den Wiederanlaufschalter im Falle eines verschweißten Relais direkt zu unterbinden. Es wurde erkannt, dass dies möglich ist, indem Wechslerrelais verwendet werden und der Signalpfad vom externen Wiederanlaufschalter über den zum Aktor-Schaltpfad alternativen Signalpfad des Wechslerrelais zu schleifen. Ist das Relais nämlich verschweißt, so bleibt der Aktor-Schaltpfad geschlossen und der Signalpfad des Wiederanlaufschalters bleibt unterbrochen. Ein Wiederanfahren ist somit unmöglich.

Dies Schaltanordnung umfasst weiter: ein zweites Wechslerrelais, welches in Reihe mit dem ersten Wechslerrelais geschaltet ist, einen vierten Anschluss für einen zweiten Sicherheitsschalter, einen zweiten internen Wiederanlaufschalter, wobei eine Erregerspule des zweiten Wechslerrelais derart mit dem vierten Anschluss und mit dem zweiten internen Wiederanlaufschalter verbunden ist, dass ein Stromfluss durch die Erregerspule nur dann bewirkt wird, wenn der zweite Sicherheitsschalter in einem vorgegebenen Schaltzustand ist und wenn der interne Wiederanlaufschalter einen Schaltvorgang erfährt, wobei ein Wechselschalter des zweiten Wechslerrelais, auf den die zweite Erregerspule wirkt, im stromdurchflossenen Zustand der zweiten Erregerspule den dritten Anschluss für den Aktor leitend schaltet und im stromlosen Zustand der Erregerspule eine Wirkverbindung zwischen dem zweiten Anschluss für den externen Wiederanlaufschalter und dem zweiten internen Wiederanlaufschalter leitend schaltet. Mit anderen Worten: Die Schaltanordnung umfasst einen zweiten, zum ersten Sicherheitskreis redundanten Sicherheitskreis mit eigenem Sicherheitsschalter und eigenem Schaltrelais. Hierdurch wird bei Auslösung der Sicherheitsschalter auch bei Verschweißen eines Relais in besonders einfacher Weise sichergestellt, dass durch die Abschaltung des anderen Relais der Stromfluss am Aktor-Anschluss auf jeden Fall unterbrochen wird. Dadurch, dass beide Relais den den Signalpfad zu beiden internen Wiederanlaufschaltern unterbrechen, ist gewährleistet, dass durch das verschweißte Relais und den damit unterbrochenen Signalpfad keine der beiden Erregerspulen wieder anziehen kann, da ein Drücken des externen Wiederanlaufschalters ohne Wirkung bleibt.

In vorteilhafter Ausgestaltung weisen die Wechslerrelais jeweils eine Eingangsklemme, eine Arbeitsausgangsklemme und eine Ruheausgangsklemme auf, wobei die Wechslerrelais so ausgebildet sind, dass im stromdurchflossenen Zustand der jeweiligen Erregerspule ein Strompfad von der jeweiligen Eingangsklemme zur Arbeitsausgangsklemme leitend geschaltet wird und im stromlosen Zustand der jeweiligen Erregerspule ein Strompfad von der jeweiligen Eingangsklemme zur Ruheausgangsklemme leitend geschaltet wird.

In noch weiterer vorteilhafter Ausgestaltung sind die Wechslerrelais dabei an ihren jeweiligen Eingangsklemmen miteinander verbunden, und die jeweiligen Arbeitsausgangsklemmen sind in einen Strompfad des dritten Anschlusses für den Aktor geschaltet, und die jeweiligen Ruheausgangsklemmen sind in einen Strompfad der Wirkverbindung zwischen dem zweiten Anschluss für den externen Wiederanlaufschalter, sowie dem ersten und dem zweiten internen Wiederanlaufschalter geschaltet.

Eine derartige Verschaltung zweier Wechslerrelais ermöglicht eine technisch besonders einfache und gleichzeitig sichere redundante Schaltung eines Aktoranschlusses mittels gewöhnlicher, d.h. nicht zwangsgeführter Wechslerrelais.

Die beschriebene Unterbrechung des Signalpfads vom externen Wiederanlaufschalter ist hinsichtlich ihrer Wirkung auf beide Sicherheitskreis besonders einfach dadurch zu gewährleisten, dass der erste und der zweite interne Wiederanlaufschalter steuerseitig in Reihe geschaltet sind. Dadurch unterbindet eine Unterbrechung automatisch eine Signalisierung zu beiden internen Wiederanlaufschaltern.

Gemäß der Erfindung umfasst die Wirkverbindung zwischen externem Wiederanlaufschalter und dem ersten und zweiten internen Wiederanlaufschalter einen Rückführkreis, in dem die beiden Wechslerrelais, der erste und zweite interne Wiederanlaufschalter steuerseitig und eine Stromquelle in Reihe geschaltet sind, wobei die Stromquelle steuerseitig mit dem zweiten Anschluss für den externen Wiederanlaufschalter verbunden ist. Eine derartige Ausgestaltung vereint alle oben beschriebenen Vorteile in besonders einfacher Weise: Es wird ein Rückführkreis geschaffen, der beide internen Wiederanlaufschalter speist, durch eine Betätigung des externen Wiederanlaufschalters getrieben wird, und in den beide Wechslerrelais in Reihe geschaltet sind. Ein Verschweißen nur eines der beiden Wechslerrelais führt daher zur Unterbrechung des Rückführkreises und einer Unterbindung des Wiederanlaufens.

Vorteilhafterweise sind hierbei bei der der erste und/oder der zweite interne Wiederanlaufschalter derart ausgebildet, dass Steuer- und Schaltseite jeweils galvanisch getrennt sind. Besonders vorteilhaft sind der erste und/oder der zweite interne Wiederanlaufschalter als Optokoppler ausgebildet. Im oben beschriebenen Rückführkreis kann es nämlich durch die Verwendung der Wechslerrelais im Falle des Festschweißens dazu kommen, dass die Betriebsspannung des Aktors in den Rückführkreis der Wirkverbindung zwischen externem und internen Wiederanlaufschaltern eingespeist wird. Aus diesem Grund sind die Sicherheitskreise galvanisch getrennt vom Rückführ- und dem Ausgangskreis ausgeführt. Die galvanische Trennung dient der elektrischen Sicherheit und soll die Elektronik der Sicherheitskreise vor Beschädigung schützen.

Aus dem gleichen Grund ist vorteilhafterweise der zweite Anschluss für den externen Wiederanlaufschalter auch von dem Rückführkreis galvanisch getrennt. Hierdurch wird eine Beaufschlagung der Klemmen des externen Wiederanlaufschalters mit der hohen Spannung vermieden.

In weiterer vorteilhafter Ausgestaltung der Schaltanordnung ist jeder Erregerspule jeweils ein Kondensator und ein Ladeschalter zugeordnet, wobei der jeweils der Erregerspule zugeordnete interne Wiederanlaufschalter derart im Ladekreis des jeweiligen Kondensators angeordnet ist, dass der Kondensator bei Betätigung des internen Wiederanlaufschalters geladen wird, und wobei der jeweilige Ladeschalter zwischen dem jeweiligen Kondensator und der jeweiligen Erregerspule zum Laden der Erregerspule angeordnet und derart ausgebildet ist, dass er während einer Betätigung des jeweiligen internen Wiederanlaufschalters geöffnet und während einer Nicht-Betätigung des jeweiligen internen Wiederanlaufschalters geschlossen ist. Durch die oben beschriebene Ausgestaltung wird wiederum ohne Mikrocontroller erreicht, dass die Funktion des Wiederanlaufschalters in geeigneter Weise realisiert werden kann. Insbondere wird erreicht, dass nicht eine beliebig kurze Betätigung des Wiederanlaufschalters für einen Wiederanlauf genügt - der Kondensator muss zunächst aufgeladen werden, so dass die gespeicherte Spannung ausreicht, um über den Ladeschalter nach dem Beenden der Betätigung des Wiederanlaufschalters genügend Strom bereitzustellen, dass die Erregerspule anzieht.

Vorteilhaft weist das Wechslerrelais der jeweiligen Erregerspule eine Selbsthaltefunktion auf. Dadurch wird auf einfache Weise gewährleistet, dass der kurze Stromimpuls durch das Entladen des Kondensators dazu führt, dass die Erregerspule dauerhaft von Strom durchflossen wird. Hierfür sind schalttechnisch verschiedene Alternativen möglich. Beispielsweise könnte das Wechslerrelais einen zweiten Schalter aufweisen, der durch die Erregerspule betätigt wird und der einen Versorgungspfad zur Erregerspule leitend schaltet. Alternativ kann ein Optokoppler vorgesehen werden, der steuerseitig an den Erregerspulenstrom gekoppelt ist, d.h. dessen optischer Sender z.B. direkt mit der Erregerspule in Reihe geschaltet ist, und der schaltseitig ebenfalls einen Versorgungspfad zur Erregerspule leitend schaltet. Durch eine entsprechende Verschaltung wird dabei gewährleistet, dass bei einer Betätigung des Sicherheitsschalters in jedem Fall der Stromfluss durch die Erregerspule unterbrochen wird.

In vorteilhafter Ausgestaltung ist die beschriebene Sicherheitsvorschrift die EN ISO 13849 oder eine ihrer Nachfolgenormen. Die Norm stellt Sicherheitsanforderungen und einen Leitfaden für die Gestaltung und Integration sicherheitsbezogener Teile von Steuerungen von Maschinen bereit, einschließlich der Entwicklung von Software. Es werden Eigenschaften dieser Teile festgelegt, die zur Ausführung der entsprechenden Sicherheitsfunktionen erforderlich sind. Zudem werden Validierungsverfahren festgelegt, einschließlich Analyse und Prüfung, für die Sicherheitsfunktionen der betreffenden Teile der Steuerungen fest. Damit definiert die Norm technische Parameter der hier beschriebenen Schaltanordnung.

Ein Sicherheitsrelais zum gemäß einer Sicherheitsvorschrift sicheren Schalten eines elektrischen Verbrauchers umfasst bevorzugt eine beschriebene Schaltanordnung.

Die mit der Erfindung erzielten Vorteile bestehen insbesondere darin, dass durch die Verwendung von gewöhnlichen Wechslerrelais und gleichzeitiges Schleifen des Signals des Wiederanlaufschalters über den Ruhestrompfad des Wechslerrelais ein Wiederanlaufen durch Betätigen des Wiederanlaufschalters in einem Sicherheitsrelais sicher vermieden wird. In der beschriebenen redundanten Ausführung kann dadurch der Performance Level PLd (einfehlersicher) der EN ISO 13849 erreicht werden, ohne dass auf zwangsgeführte Relais oder auf Mikrocontroller zurückgegriffen werden muss.

Ausführungsbeispiele der Erfindung werden anhand von Zeichnungen näher erläutert. Darin zeigen:
- FIG 1: ein Prinzipschaltbild einer einfehlersicheren Schaltanordnung, und
- FIG 2: einen konretisierten Schaltplan einer spezifischen Ausführungsform einer einfehlersicheren Schaltanordnung gemäß FIG 1.

Gleiche Teile sind in allen Figuren mit denselben Bezugszeichen versehen.

Die FIG 1 zeigt ein Prinzipschaltbild einer Schaltanordnung 1 in einem Sicherheitsrelais. Die Schaltanordnung weist einen ersten Anschluss 2 für einen ersten Sicherheitsschalter, einen zweiten Anschluss 4 für einen externen Wiederanlaufschalter, einen dritten Anschluss 6 (hier mit aus zwei Klemmen bestehend) für einen Aktor und einen vierten Anschluss 8 für einen zweiten Sicherheitsschalter auf. Die beiden Sicherheitsschalter können jede Art von Sicherheitssensoren sein, beispielsweise können hier die beiden redundanten Kanäle eines Zwei-Kanal-Notaus-Schalters angeschlossen sein. Alternativ können zwei einzelne Schalter angeschlossen sein oder aber eine Positionsüberwachung, z.B. eine Trittmatte oder eine Lichtschranke.

Die Schaltanordnung 1 soll gemäß EN ISO 13849 ausgebildet sein. Hierzu ist die Funktion der Schaltanordnung wie folgt: Die beiden Sicherheitsschalter müssen in einem definierten Zustand sein (im Ausführungsbeispiel geschlossen). Wird sodann der zweiten Anschluss 4 angeschlossene Wiederanlaufschalter für einen vorgegebenen Zeitraum betätigt, d.h. im Ausführungsbeispiel für den Zeitraum geschlossen und dann wieder geöffnet, so wird die Stromzufuhr zum Aktor über den dritten Anschluss 6 freigegeben. Hierzu wirken die Anschlüsse 6, 8 jeweils auf einen ersten und zweiten Sicherheitskreis 10, 12, die jeweils eine Erregerspule eines Wechslerrelais 14, 16 umfassen. Die Wechslerrelais 14, 16 sind in Reihe in den Strompfad des Anschlusses 6 für den Aktor geschaltet. Ziehen beide Wechslerrelais 14, 16 an, so wird der Anschluss 6 des Aktors freigegeben. Wechselt hingegen nur einer der Sicherheitsschalter seine Schaltposition, so wird dessen zugeordnete Erregerspule im jeweiligen Sicherheitskreis 10, 12 (je nach Anschluss 2, 8) stromlos und das jeweilige Wechslerrelais 14, 16 geht in Ruheposition. Durch die Reihenschaltung wird der Strompfad des Anschlusses 6 unterbrochen, der Aktor somit stromlos.

Eine bislang beschriebene redundante Schaltung sorgt dafür, dass bei einem typischen Fehler, nämlich einem Verschweißen eines Wechslerrelais 14, 16 durch die Redundanz der Sicherheitsschalter (in der Regel sollen diese gleichzeitig schalten) immer noch ein sicheres Abschalten des Aktors gewährleistet ist.

Allerdings muss auch gewährleistet sein, dass in einem derartigen Fall ein Wiederanfahren unmöglich wird. Dies wurde bislang durch eine Überprüfung mittels zwangsgeführter Relais oder durch Mikrocontroller erreicht.

Gemäß FIG 1 ist in der Schaltungsanordnung 1 ein Rückführkreis 18 vorgesehen. Dieser umfasst eine Stromquelle 20, die steuerseitig mit dem Anschluss 4 für den Wiederanlaufschalter verbunden ist. Eine Betätigung des Wiederanlaufschalters erzeugt somit einen Strom im Rückführkreis 18. Der Rückführkreis 18 in Reihe durch die jeweiligen Ruhestromklemmen der Wechslerrelais 14, 16 geschaltet, so dass ein Strom im Rückführkreis 18 nur dann fließen kann, wenn beide Wechslerrelais 14, 16 in ihrer Ruheposition sind. Ist nur eines der Wechslerrelais 14, 16 in der Arbeitsposition verschweißt, so wird der Rückführkreis 18 unterbrochen und damit die Wirkverbindung zwischen externem Wiederanlaufschalter am zweiten Anschluss 4 und den ebenfalls in den Rückführkreis 18 in Reihe geschalteten internen Wiederanlaufschaltern 22, 24 unterbrochen.

Die internen Wiederanlaufschalter 22, 24 wirken in der oben beschriebenen Weise auf jeweils einen der Sicherheitskreise 10, 12, d.h. nur wenn der interne Wiederanlaufschalter 22, 24 für einen vorgegebenen Zeitraum betätigt und wieder losgelassen wird und der jeweilige Sicherheitsschalter dabei in einem definierten Zustand ist, wird die Erregerspule bestromt und das jeweils dem Sicherheitskreis 10, 12 zugeordnete Wechslerrelais 14, 16 in die Arbeitsposition gebracht, d.h. der Anschluss 6 leitend geschaltet.

FIG 2 zeigt eine konkretisierte Variante einer zu FIG 1 beschriebenen Schaltanordnung 1 anhand eines Schaltplans. Im Ausführungsbeispiel der FIG 2 sind dabei die Funktionsteile jeweils gegen Arbeitsspannung VCC, im Ausführungsbeispiel +24 V DC geschaltet. Alternativ könnte die Schaltung auch komplementär aufgebaut sein, so dass die Funktionsteile gegen Masse GND geschaltet sind. Auch Mischformen sind als Ausführungsbeispiele möglich, d.h. z.B. das ein Sicherheitskreis 10 gegen Arbeitsspannung VCC und der andere Sicherheitskreis 12 gegen Masse GND geschaltet ist. Dem Fachmann wird klar sein, welche Modifikationen hierzu vorzunehmen sind.

Im Ausführungsbeispiel der FIG 2 umfasst der erste Anschluss 2 zwei Klemmen S11 und S12. Die erste Klemme S11 ist intern mit Arbeitsspannung VCC verbunden, die über den ersten angeschlossenen Sicherheitsschalter S1 bei geschlossenem Schaltzustand an die Klemme S12 geführt wird. Die Klemme S12 ist mit der Erregerspule K1-A des ersten Wechslerrelais 14 verbunden, die im ersten Sicherheitskreis 10 angeordnet ist.

Auf den ersten Sicherheitskreis 10 wirkt schaltseitig auch der interne Wiederanlaufschalter 22, der im Ausführungsbeispiel der FIG 2 als Optokoppler ausgebildet ist. Der Aufbau und die Funktion des ersten Sicherheitskreises 10 werden im Folgenden erläutert.

Mit dem Schließen des Schalters S1 wird - wie oben beschrieben, die Arbeitsspannung VCC an einen Anschluss der Erregerspule K1-A gelegt, der eine Freilaufdiode D1 parallel geschaltet ist. Der andere Anschluss der Erregerspule K1-A ist über die Diode D2 und den Transistor Q1 mit einem negativen Pol des Kondensators C1 verbunden, der an seinem positiven Pol ebenfalls mit Arbeitsspannung VCC verbunden ist. Die Kollektorseite des Transistors Q1 weist zur Erregerspuls K1-A. Die Basis des Transistors ist über einen Widerstand R2 mit Arbeitsspannung VCC verbunden sowie parallel über einen Widerstand R4 mit dem negativen Pol des Kondensators C1. Dem Kondensator C1 ist ein Widerstand R3 parallel geschaltet. Über eine Diode D3, einen Widerstand R5 und die Schaltseite des Optokopplers K3 kann der negative Pol des Kondensators durch Schließen des Optokopplers K3 mit Masse GND verbunden werden. Dies ist der Ladepfad des Kondensators.

Ist der Optokoppler K3 geöffnet, so sind Basis und Emitter auf gleichem Potential. Der Transistor Q1 ist leitend, so dass der Kondensator C1 entladen ist. Schließt hingegen der Optokoppler K3, so geschehen nach der oben beschriebenen Anordnung zwei Dinge: Die Basis des Transistors Q1 wird negativ vorgespannt, so dass der Transistor Q1 sperrend wird. Gleichzeitig wird der Ladekreis des Kondensators C1 geschlossen, so dass der Kondensator C1 aufgeladen wird. Die Dimensionierung des Widerstands R5 bestimmt die Geschwindigkeit des Aufladevorgangs.

Wird der Optokoppler K3 wieder geöffnet, so wird der vorherige Zustand wieder hergestellt, d.h. der Transistor Q1 wird wieder leitend. Nun ist der Kondensator C1 (eine ausreichende Ladezeit vorausgesetzt) aber geladen, dass über den leitenden Transistor Q1 und die Diode D2 die Erregerspule K1-A bestromt wird. War die Ladung des Kondensators ausreichend, zieht somit das Wechslerrelais 14 und geht in Schaltstellung. Das Wechslerrelais 14 weist einen Wechslerschalter K1-B auf, dessen Eingangskontakt über einen Widerstand R1 mit Masse GND verbunden ist und dessen Arbeitskontakt mit dem anderen Ende der Erregerspuls K1-A verbunden ist, so dass das Wechslerrelais 14 in Selbsthaltung geht. Gleichzeitig geht der zweite Wechslerschalter K1-C ebenfalls in Arbeitsposition (siehe unten).

In einer alternativen, nicht in FIG 2 dargestellten Ausgestaltung ist die Selbsthaltung über einen Optokoppler realisiert. Der Schalter K1-B ist hier kein zusätzlicher Schalter des Wechslerrelais 14, sondern der Schalter eines Optokopplers, d.h. ein Phototransistor. Steuerseitig, d.h. mit seinem optischen Sender ist dieser Optokoppler in unmittelbarem Anschluss in Reihe mit der Erregerspule K1-A geschaltet. Eine derartige Ausgestaltung hat die gleiche Wirkung: Wird die Erregerspule K1-A auch nur kurz bestromt, emittiert der optische Sender des Optokopplers Licht und der Phototransistor schließt - das Wechslerrelais 14 geht in Selbsthaltung.

Der zweite Sicherheitskreis 12 ist vollkommen identisch und damit redundant zum Sicherheitskreis 10 aufgebaut. Die Beschreibung ist daher gleich und kann entfallen. Die relevanten Bauteile des zweiten Sicherheitskreises 12 sind die Klemmen S21, S22 des Anschlusses 8, an den der Sicherheitsschalter S2 angeschlossen ist, sowie Kondensator C2, Optokoppler K4, Dioden D5, D6, D7, Widerstände R7, R8, R9, R10, R11, Transistor Q2 sowie Erregerspule K2-A des zweiten Wechslerrelais 16 mit erstem Wechslerschalter K2-B.

Die Wechslerschalter K1-C und K2-C der Wechslerrelais 14, 16 sind an ihren Eingangskontakten verbunden. Die Arbeitskontakte der Wechslerschalter K1-C und K2-C sind jeweils an eine Klemme 13 bzw. 14 angeschlossen. An die Klemme 13 ist über eine Sicherung F1 Netzspannung L1 (im Ausführungsbeispiel 230V) angeschlossen. Sind beide Wechslerschalter K1-C, K2-C in Arbeitsposition, so wird diese Spannung auf die zweite Klemme 14 geschaltet, die über ein Schütz K11 mit einem Nulleiter N verbunden ist. Dieses dient als Aktor zum Schalten des Verbrauchers.

Die Ruhestromkontakte der Wechslerschalter K1-C, K2-C sind hingegen in den Rückführkreis 18 geschaltet. Diesem folgt gemäß Ausführungsbeispiel der FIG 2 in Reihe ein Widerstand R6, der steuerseitige Teil der Optokoppler K4 und K3 sowie die Stromquelle 20. Die Stromquelle 20 umfasst eine Spule eines Transformators T1, die mit einer Siebung versehen ist, die aus einer in Reihe geschalteten Diode D4 und einem zu beiden parallel geschalteten Kondensator C3 besteht. Hierdurch stellt die Stromquelle 20 eine (Fast-)Gleichspannung bereit. Steuerseitig, d.h. an die andere Spule des Transformators T1 ist ein Rechteckgenerator G1 angeschlossen, der mit der Klemme S34 angeschlossen ist. Diese ist Teil des Anschlusses 4 für den externen Wiederanlaufschalter S3. Der Anschluss 4 weist weiterhin eine Klemme S33 auf, die mit Arbeitsspannung VCC verbunden ist. Durch Schließen des externen Wiederanlaufschalters wird somit der Rechteckgenerator G1 aktiviert und die Stromquelle 20 erzeugt Strom.

Damit dieses Signal nun tatsächlich zum Schalten der Optokoppler K3, K4 als interne Wiederanlaufschalter 22, 24 führt, muss der Rückführkreis leitend sein, d.h. beide Wechslerschalter K1-C, K2-C müssen in Ruheposition sein. Ist nur eines der Relais verschweißt, ist ein Wiederanlaufen und ein Bestromen des Schütz K11 nicht möglich.

### Bezugszeichenliste

- 1: Schaltanordnung
- 2, 4, 6, 8: Anschluss
- 10, 12: Sicherheitskreis
- 14, 16: Wechslerrelais
- 18: Rückführkreis
- 20: Stromquelle
- 22, 24: interner Wiederanlaufschalter

## Patentansprüche

1. Schaltanordnung (1) zum gemäß einer Sicherheitsvorschrift funktional sicheren Schalten eines elektrischen Verbrauchers, umfassend:
ein erstes Wechslerrelais (14),
einen ersten Anschluss (2) für einen ersten Sicherheitsschalter,
einen zweiten Anschluss (4) für einen externen Wiederanlaufschalter,
einen dritten Anschluss (6) für einen Aktor, und
einen ersten internen Wiederanlaufschalter (22),
wobei eine erste Erregerspule des ersten Wechslerrelais (14) derart mit dem ersten Anschluss (2) und mit dem internen Wiederanlaufschalter (22) verbunden ist, dass ein Stromfluss durch die erste Erregerspule nur dann bewirkt wird, wenn der erste Sicherheitsschalter in einem vorgegebenen Schaltzustand ist und wenn der erste interne Wiederanlaufschalter (22) einen Schaltvorgang erfährt,
ein zweites Wechslerrelais (16), welches in Reihe mit dem ersten Wechslerrelais (14) geschaltet ist,
einen vierten Anschluss (8) für einen zweiten Sicherheitsschalter,
einen zweiten internen Wiederanlaufschalter (24),
wobei eine Erregerspule des zweiten Wechslerrelais (16) derart mit dem vierten Anschluss (8) und mit dem zweiten internen Wiederanlaufschalter (24) verbunden ist, dass ein Stromfluss durch die Erregerspule nur dann bewirkt wird, wenn der zweite Sicherheitsschalter in einem vorgegebenen Schaltzustand ist und wenn der zweite interne Wiederanlaufschalter (24) einen Schaltvorgang erfährt,
wobei ein Wechselschalter des ersten Wechslerrelais (14), auf den die erste Erregersspule wirkt, im stromdurchflossenen Zustand der ersten Erregerspule den dritten Anschluss (6) für den Aktor leitend schaltet, und ein Wechselschalter des zweiten Wechslerrelais (16), auf den die zweite Erregerspule wirkt, im stromdurchflossenen Zustand der zweiten Erregerspule den dritten Anschluss (6) für den Aktor leitend schaltet,
**dadurch gekennzeichnet, dass** der Wechselschalter des ersten Wechslerrelais (14), auf den die erste Erregersspule wirkt, im stromlosen Zustand der ersten Erregerspule eine Wirkverbindung zwischen dem zweiten Anschluss (4) für den externen Wiederanlaufschalter und dem ersten internen Wiederanlaufschalter (22) leitend schaltet, und dass der Wechselschalter des zweiten Wechslerrelais (16), auf den die zweite Erregerspule wirkt, im stromlosen Zustand der Erregerspule eine Wirkverbindung zwischen dem zweiten Anschluss (4) für den externen Wiederanlaufschalter und dem zweiten internen Wiederanlaufschalter (24) leitend schaltet, wobei die Wirkverbindung zwischen externem Wiederanlaufschalter und dem ersten und zweiten internen Wiederanlaufschalter (22, 24) einen Rückführkreis (18) umfasst, in dem die beiden Wechslerrelais (14, 16), der erste und zweite interne Wiederanlaufschalter (22, 24) steuerseitig und eine Stromquelle in Reihe geschaltet sind, wobei die Stromquelle steuerseitig mit dem zweiten Anschluss (4) für den externen Wiederanlaufschalter verbunden ist.

2. Schaltanordnung (1) nach Anspruch 1, bei der die Wechslerrelais (14, 16) jeweils eine Eingangsklemme, eine Arbeitsausgangsklemme und eine Ruheausgangsklemme aufweisen, wobei die Wechslerrelais (14, 16) so ausgebildet sind, dass im stromdurchflossenen Zustand der jeweiligen Erregerspule ein Strompfad von der jeweiligen Eingangsklemme zur Arbeitsausgangsklemme leitend geschaltet wird und im stromlosen Zustand der jeweiligen Erregerspule ein Strompfad von der jeweiligen Eingangsklemme zur Ruheausgangsklemme leitend geschaltet wird.

3. Schaltanordnung (1) nach Anspruch 2, bei der die Wechslerrelais (14, 16) an ihren jeweiligen Eingangsklemmen miteinander verbunden sind, und die jeweiligen Arbeitsausgangsklemmen in einen Strompfad des dritten Anschlusses für den Aktor geschaltet sind, und die jeweiligen Ruheausgangsklemmen in einen Strompfad der Wirkverbindung zwischen dem zweiten Anschluss (4) für den externen Wiederanlaufschalter, sowie dem ersten und dem zweiten internen Wiederanlaufschalter (22, 24) geschaltet sind.

4. Schaltanordnung (1) nach einem der vorhergehenden Ansprüche, bei der der erste und/oder der zweite interne Wiederanlaufschalter (22, 24) derart ausgebildet sind, dass Steuer- und Schaltseite jeweils galvanisch getrennt sind.

5. Schaltordnung (1) nach einem der vorhergehenden Ansprüche, bei dem der erste und/oder der zweite interne Wiederanlaufschalter (22, 24) als Optokoppler ausgebildet sind.

6. Schaltanordnung (1) nach einem der vorhergehenden Ansprüche, bei dem der zweite Anschluss (4) für den externen Wiederanlaufschalter von dem Rückführkreis (18) galvanisch getrennt ist.

7. Schaltanordnung (1) nach einem der vorhergehenden Ansprüche, bei der jeder Erregerspule jeweils ein Kondensator und ein Ladeschalter zugeordnet ist, wobei der jeweils der Erregerspule zugeordnete interne Wiederanlaufschalter (22, 24) derart im Ladekreis des jeweiligen Kondensators angeordnet ist, dass der Kondensator bei Betätigung des internen Wiederanlaufschalters (22, 24) geladen wird, und wobei der jeweilige Ladeschalter zwischen dem jeweiligen Kondensator und der jeweiligen Erregerspule zum Laden der Erregerspule angeordnet und derart ausgebildet ist, dass er während einer Betätigung des jeweiligen internen Wiederanlaufschalters (22, 24) geöffnet und während einer Nicht-Betätigung des jeweiligen internen Wiederanlaufschalters (22, 24) geschlossen ist.

8. Schaltanordnung (1) nach Anspruch 7, bei der das Wechslerrelais (14, 16) der jeweiligen Erregerspule eine Selbsthaltefunktion aufweist.

9. Schaltanordnung (1) nach einem der vorhergehenden Ansprüche, wobei die Sicherheitsvorschrift die EN ISO 13849 oder eine ihrer Nachfolgenormen ist.

10. Sicherheitsrelais zum gemäß einer Sicherheitsvorschrift funktional sicheren Schalten eines elektrischen Verbrauchers, umfassend eine Schaltanordnung (1) nach einem der vorhergehenden Ansprüche.

## Claims

1. A switching arrangement (1) for functionally safe switching of an electrical load in accordance with a safety regulation, comprising:
a first changeover relay (14), a
first terminal (2) for a first safety switch,
a second terminal (4) for an external restart switch,
a third terminal (6) for an actuator, and
a first internal restart switch (22),
wherein a first excitation coil of the first changeover relay (14) is connected to the first terminal (2) and
to the internal restart switch (22) such that current flow through the first excitation coil is effected only when the first safety switch is in a predetermined switching state and when the first internal restart switch (22) undergoes a switching operation,
a second changeover relay (16) connected in series with the first changeover relay (14),
a fourth terminal (8) for a second safety switch a second internal restart switch (24),
wherein an excitation coil of the second changeover relay (16) is connected to the fourth terminal (8) and
to the second internal restart switch (24) such that current flow through the excitation coil is effected only when the second safety switch is in a predetermined switching state and when the second internal restart switch (24) undergoes a switching operation,
wherein a changeover switch of the first changeover relay (14), on which the first excitation coil acts, switches the third terminal (6) for the actuator on when the first excitation coil is in the energized state, and a changeover switch of the second changeover relay (16) on which the second excitation coil acts switches the third terminal (6) for the actuator on when the second excitation coil is in the energized state,
**characterized in that** the changeover switch of the first changeover relay (14), on which the first excitation coil acts in the de-energized state of the first excitation coil, conductively switches an operative connection between the second terminal (4) for the external restart switch and the first internal restart switch (22), and **in that** the changeover switch of the second changeover relay (16), on which the second excitation coil acts, in the de-energized state of the excitation coil conductively switches an operative connection between the second terminal (4) for the external restart switch and the second internal restart switch (24), the
active connection between the external restart switch and the first and second internal restart switches (22, 24) comprising a feedback circuit (18) in which the two changeover relays (14, 16), the first and second internal restart switches (22, 24) and a current source are connected in series on the control side, the current source being connected on the control side to the second connection (4) for the external restart switch.

2. A switching arrangement (1) according to claim 1, in which the changeover relays (14, 16) each have an input terminal, a working output terminal and a resting output terminal, the changeover relays (14, 16) being designed in such a way in that, in the energized state of the respective excitation coil, a current path is switched conductively from the respective input terminal to the operating output terminal and, in the de-energized state of the respective excitation coil, a current path is switched conductively from the respective input terminal to the resting output terminal.

3. A switching arrangement (1) according to claim 2, wherein the changeover relays (14, 16) are interconnected at their respective input terminals, and the respective working output terminals are connected into a current path of the third terminal for the actuator, and the respective resting output terminals are connected into a current path of the operative connection between the second terminal (4) for the external restart switch, and the first and second internal restart switches (22, 24).

4. A switching arrangement (1) according to any one of the preceding claims, in which the first and/or the second internal restart switch (22, 24) are designed in such a way that the control side and the switching side are each electrically isolated.

5. A switching arrangement (1) according to any one of the preceding claims, wherein the first and/or the second internal restart switch (22, 24) are designed as optocouplers.

6. A switching arrangement (1) according to any one of the preceding claims, wherein the second terminal (4) for the external restart switch is electrically isolated from the feedback circuit (18).

7. A switching arrangement (1) according to one of the preceding claims, in which each excitation coil is assigned a respective capacitor and a charging switch, the respective internal restart switch (22, 24) assigned to the excitation coil being arranged in the charging circuit of the respective capacitor in such a way that the capacitor is charged when the internal restart switch (22, 24) is actuated, and wherein the respective charging switch is arranged between the respective capacitor and the respective excitation coil for charging the excitation coil and is formed such that it is opened during an actuation of the respective internal restart switch (22, 24) and is closed during a non-actuation of the respective internal restart switch (22, 24).

8. The switching arrangement (1) according to claim 7, wherein the changeover relay (14, 16) of the respective excitation coil has a latching function.

9. A switching arrangement (1) according to any one of the preceding claims, wherein the safety regulation is EN ISO 13849 or one of its subsequent standards.

10. Safety relay for functionally safe switching of an electrical load in accordance with a safety regulation, comprising a switching arrangement (1) according to any one of the preceding claims.

## Revendications

1. Ensemble de circuit (1) permettant de commuter de manière fonctionnellement sécurisée un consommateur électrique selon une mesure de sécurité, comprenant:
un premier relais inverseur (14),
une première connexion (2) pour un premier interrupteur de sécurité,
une deuxième connexion (4) pour un interrupteur de redémarrage externe,
une troisième connexion (6) pour un actionneur, et
un premier interrupteur de redémarrage interne (22),
une première bobine d'excitation du premier relais inverseur (14) étant reliée à la première connexion (2) et à l'interrupteur de redémarrage interne (22) de telle sorte qu'un flux de courant à travers la première bobine d'excitation n'est provoqué que lorsque le premier interrupteur de sécurité est dans un état de commutation prédéterminé et lorsque le premier interrupteur de redémarrage interne (22) subit une opération de commutation,
un deuxième relais inverseur (16), qui est monté en série avec le premier relais inverseur (14),
une quatrième connexion (8) pour un deuxième interrupteur de sécurité,
un deuxième interrupteur de redémarrage interne (24),
une bobine d'excitation du deuxième relais inverseur (16) étant reliée à la quatrième connexion (8) et au deuxième commutateur de redémarrage interne (24) de telle sorte qu'un flux de courant à travers la bobine d'excitation n'est provoqué que lorsque le deuxième commutateur de sécurité est dans un état de commutation prédéterminé et lorsque le deuxième commutateur de redémarrage interne (24) subit une opération de commutation,
un commutateur inverseur du premier relais inverseur (14), sur lequel agit la première bobine d'excitation, commute de manière conductrice la troisième connexion (6) pour l'actionneur lorsque la première bobine d'excitation est parcourue par le courant, et un inverseur du deuxième relais inverseur (16), sur lequel agit la deuxième bobine d'excitation, commute de manière conductrice la troisième connexion (6) pour l'actionneur lorsque la deuxième bobine d'excitation est parcourue par le courant,
**caractérisé en ce que** l'inverseur du premier relais inverseur (14), sur lequel agit la première bobine d'excitation, à l'état hors tension de la première bobine d'excitation, il établit une liaison active entre la deuxième connexion (4) pour le commutateur de redémarrage externe et le premier commutateur de redémarrage interne (22), et **en ce que** le commutateur du deuxième relais inverseur (16), sur lequel agit la deuxième bobine d'excitation, établit une liaison active entre la deuxième connexion (4) pour le commutateur de redémarrage externe et le deuxième commutateur de redémarrage interne (24) à l'état hors tension de la bobine d'excitation,
la liaison active entre le commutateur de redémarrage externe et les premier et deuxième commutateurs de redémarrage internes (22, 24) comprenant une boucle de rétroaction (18) dans laquelle les deux relais inverseurs (14, 16), les premier et deuxième commutateurs de redémarrage internes (22, 24) sont montés en série côté commande et une source de courant, la source de courant étant reliée côté commande au deuxième raccordement (4) pour le commutateur de redémarrage externe.

2. Ensemble de circuit (1) selon la revendication 1, dans lequel les relais inverseurs (14, 16) présentent chacun une connexion d'entrée, une connexion de sortie de travail et une connexion de sortie de repos, les relais inverseurs (14, 16) étant conçus de telle sorte, que dans l'état parcouru par le courant de la bobine d'excitation respective, un trajet de courant est commuté de manière conductrice de la connexion d'entrée respective à la connexion de sortie de travail et que dans l'état sans courant de la bobine d'excitation respective, un trajet de courant est commuté de manière conductrice de la connexion d'entrée respective à la connexion de sortie de repos.

3. Ensemble de circuit (1) selon la revendication 2, dans lequel les relais inverseurs (14, 16) sont reliés entre eux au niveau de leurs connexions d'entrée respectives, et les connexions de sortie de travail respectives sont connectées dans un trajet de courant de la troisième connexion pour l'actionneur, et les connexions de sortie de repos respectives sont connectées dans un trajet de courant de la liaison active entre la deuxième connexion (4) pour le commutateur de redémarrage externe, ainsi que le premier et le deuxième commutateur de redémarrage interne (22, 24).

4. Ensemble de circuit (1) selon l'une des revendications précédentes, dans lequel le premier et/ou le deuxième commutateur de redémarrage interne (22, 24) sont conçus de telle sorte que le côté commande et le côté commutation sont respectivement séparés galvaniquement.

5. Ensemble de circuit (1) selon l'une des revendications précédentes, dans lequel le premier et/ou le deuxième commutateur de redémarrage interne (22, 24) sont réalisés sous forme d'optocoupleurs.

6. Ensemble de circuit (1) selon l'une des revendications précédentes, dans lequel la deuxième connexion (4) pour le commutateur de redémarrage externe est séparée galvaniquement de la boucle de rétroaction (18).

7. Ensemble de circuit (1) selon l'une des revendications précédentes, dans lequel un condensateur et un commutateur de charge sont respectivement associés à chaque bobine d'excitation, le commutateur de redémarrage interne (22, 24) respectivement associé à la bobine d'excitation étant disposé dans le circuit de charge du condensateur respectif de telle sorte que le condensateur est chargé lors de l'actionnement du commutateur de redémarrage interne (22, 24), et le commutateur de charge respectif étant disposé entre le condensateur respectif et la bobine d'excitation respective pour charger la bobine d'excitation et étant conçu de telle sorte qu'il est ouvert pendant un actionnement du commutateur de redémarrage interne respectif (22, 24) et fermé pendant un non-actionnement du commutateur de redémarrage interne respectif (22, 24) .

8. Ensemble de circuit (1) selon la revendication 7, dans lequel le relais inverseur (14, 16) de la bobine d'excitation respective présente une fonction d'autoentretien.

9. Ensemble de circuit (1) selon l'une des revendications précédentes, dans lequel la règle de sécurité est la norme EN ISO 13849 ou l'une de ses normes ultérieures.

10. Relais de sécurité permettant de commuter de manière fonctionnellement sécurisée un consommateur électrique selon une mesure de sécurité, comprenant un dispositif de commutation (1) selon l'une des revendications précédentes.
